# EUROPÄISCHE PATENTSCHRIFT

(11) **EP 0 284 945 B1**
(45) Veröffentlichungstag und Bekanntmachung des Hinweises auf die Patenterteilung: **18.05.1994**
(21) Anmeldenummer: 88104513.2
(22) Anmeldetag: 22.03.1988
(51) Int. Cl.: D02G 1/16

(54) **Lufttexturiermaschine**
Air jet texturing apparatus
Machine à texturer par jet d'air

(30) Priorität: 02.04.1987 DE 3711136; 19.12.1987 DE 3743154
(43) Veröffentlichungstag der Anmeldung: 05.10.1988
(73) Patentinhaber: BARMAG AG, D-42862 Remscheid (DE)
(72) Erfinder: Nölle, Wolfgang, D-5828 Ennepetal 22 (DE)
(74) Vertreter: Pfingsten, Dieter, Dipl.-Ing.

(56) Entgegenhaltungen:
- DE-A- 3 623 370
- DE-A- 3 909 516

## Beschreibung

Die Erfindung betrifft eine Lufttexturiermaschine nach dem Oberbegriff des ersten Anspruchs. Dadurch, daß an einer solchen Lufttexturiermaschine eine Vielzahl von Fäden (z.B. 216) bearbeitet werden, müssen Maschinenteile mit identischer Funktion (z.B. Galetten und ihre Antriebe) in entsprechender Anzahl vorhanden sein. Dadurch wird der Aufbau einer solchen Lufttexturiermaschine sowohl hinsichtlich der Bedienung als auch hinsichtlich des Antriebs einerseits technisch aufwendig und andererseits unübersichtlich. Der einfache, übersichtliche Aufbau ist ein maßgebender technischer Faktor für die Brauchbarkeit einer solchen Maschine.

Aus der DE-A 36 23 370 ist eine solche Lufttexturiermaschine bekannt geworden, bei der die Bearbeitungsstellen zur Ausübung unterschiedlicher Verfahrensvarianten des Texturierverfahrens unterschiedlich ausgebildet sind. Dabei sind die einzelnen Bearbeitungsstellen jeweils aus Fördermoduln sowie einem Texturiermodul 20, in denen die Maschinenteile nebeneinander angeordnet sind, aufgebaut. Hieraus ergibt sich zwar ein übersichtlicher Aufbau für die einzelne Bearbeitungsstelle, die individuell entsprechend der vorgesehenen Aggregate betreibbar ist, jedoch ergibt sich aus der horizontalen Anordnung der Galetten in den Fördermoduln nebeneinander kein einfacher antriebstechnischer Aufbau einer Mehrzahl von Bearbeitungsstellen und funktionsgleicher Maschinenteile.

Der Erfindung liegt sinngemäß die Aufgabe zugrunde, eine Lufttexturiermaschine zu schaffen, die einen einfachen, übersichtlichen Aufbau hat, der antriebstechnisch einfach ist, die eine einfache Einstellung der Geschwindigkeit funktionsgleicher Maschinenteile und eine einfache Einstellung der Übersetzerverhältnisse zwischen funktionsgleichen Maschinenteilen einer Bearbeitungsstelle gestattet.

Die Lösung ergibt sich durch das Kennzeichen des ersten Anspruchs. Hierdurch wird der Maschinenaufbau besonders übersichtlich. Eine besonders gedrängte, aber trotzdem funktionsgerechte Bauweise wird ermöglicht durch die Ausgestaltung nach Anspruch 2.

Die Ausgestaltung der Erfindung nach Anspruch 3 läßt es zu, trotz einer niedrigen Bauhöhe und einfachem antriebstechnischem Aufbau POY-Fäden für den Kern- und den Effektfaden zu verwenden und diese vor der Lufttexturierbehandlung fertig zu verstrecken. Die Weiterbildung der Lufttexturiermaschine nach Anspruch 4 ist für die Fadenbearbeitung von Vorteil, da hierdurch eine an sich bekannte Stabilisierzone (DE-C 27 49 867) in die Behandlung jedes Gesamtfadens integriert wird.

Die Antriebstechnik nach Anspruch 5 zeichnet sich durch geringen steuerungstechnischen Aufwand aus. Darüber hinaus wird nach Anspruch 6 gewährleistet, daß trotz vieler Galetten, die mit unterschiedlichen Geschwindigkeiten antreibbar sind, der Antrieb übersichtlich bleibt und einfach auf andere Geschwindigkeiten und Übersetzungsverhältnisse umstellbar ist.

Nach Anspruch 7 wird eine gute Flächenausnutzung der Maschinenfront gewährleistet. Anspruch 8 ergibt eine einfache Möglichkeit, die Übersetzungsverhältnisse gleichzeitig an allen Bearbeitungsstellen einzustellen.

Durch Anspruch 9 wird die Lufttexturiermaschine um eine Heizeinrichtung für jede Bearbeitungsstelle erweitert, ohne daß dadurch der übersichtliche Aufbau der Maschine und die Übersichtlichkeit der einzelnen Bearbeitungsstellen gestört wird.

Dabei ist vorzugsweise die Ausgangsgalette der Heizzone ebenfalls auf dem oberen Schenkel des liegenden V angeordnet.

Durch die Maßnahme nach Anspruch 10 wird im Bereich der Aufwicklung Platz für weitere funktionsnotwendige Teile, die einer Mehrzahl von Bearbeitungsstellen zugeordnet sind, gewonnen.

Im folgenden wird die Erfindung anhand eines Ausführungsbeispiels beschrieben.

Es zeigen
- Fig. 1: die Ansicht eines Feldes einer Lufttexturiermaschine;
- Fig. 2: schematisch die Vorderansicht von einer Bearbeitungsstelle der Lufttexturiermaschine;
- Fig. 3: die Rückansicht der Frontplatte (schematisch) der Lufttexturiermaschine.

Für funktionsgleiche Teile verwenden sämtliche Zeichnungen die gleichen Bezugszeichen. Die nachfolgende Beschreibung bezieht sich auf die Figuren 1 bis 3.

Im Maschinengestell 8 der Lufttexturiermaschine sind eine Vielzahl von Bearbeitungsstellen untergebracht. Fig. 1 zeigt ein Feld mit vier Bearbeitungsstellen. Die Bearbeitungsstellen befinden sich auf der Vorderseite einer Maschinenfrontplatte 9. Jede Bearbeitungsstelle dient zur Erzeugung eines Fadens, z.B. Nähfadens, der aus einem Kernfaden 10 und einem Effektfaden 11 zusammengesetzt wird. Beide Fäden 10 und 11 werden zu dem Gesamtfaden 14 zusammengefaßt und durch die Luftdüse gemeinsam texturiert. Hierzu werden die Fäden in Form von Vorlagespulen 12 auf dem Gatter 13 vor der Maschinenfront geparkt. Die beiden Fäden, Kernfaden 10 und Effektfaden 11 werden von den Vorlagespulen 12 abgezogen und vom Gatter horizontal zu der Lufttexturiermaschine geführt. Dort werden die Fäden zunächst durch einen Fadenabschneider 26 geführt, der betätigt wird, wenn ein Fadenwächter, der im Bereich der Aufwicklung angeordnet ist, anzeigt, daß einer der Fäden gerissen ist. Es sei bemerkt, daß an jede Bearbeitungsstelle der Übersichtlichkeit wegen nur der Fadenschneider für den Kernfaden 10 gezeigt ist. Für den Effektfaden 11 kann ebenfalls ein Fadenschneider an derselben Stelle angeordnet sein, nämlich dort, wo in Fig. 1 lediglich ein Fadenführer zu sehen ist.

Von dem Fadenschneider 26 aus wird der Kernfaden 10 abwärts zu der Eingangsgalette 1 der ersten Streckzone geführt und von dort senkrecht nach unten durch eine Heizeinrichtung 21 mit einem Streckstift (29) zu der Ausgangsgalette 2 der ersten Streckzone.

Der Effektfaden 11 wird von dem Fadenschneider 26 aus parallel zu dem Kernfaden 10 abwärts geführt und zwischen der Eingangsgalette 3 und der Ausgangsgalette 4 der zweiten Streckzone unter Umschlingung eines Streckstiftes 22 verstreckt.

Im Anschluß an die Ausgangsgaletten 2 und 4 werden Kernfaden und Effektfaden zu dem Gesamtfaden 14 vereinigt und gemeinsam in die Texturierdüse 20 eingeführt. Die Texturierdüse befindet sich seitlich neben der Streckzone des Effektfadens in einer geschlossenen Box 27, die vorne eine Glastür besitzt und in der unten ein Wasserbad sich befindet. Dadurch kann einer der Fäden durch das Wasserbad geführt werden, während der andere frei geführt wird. Alternativ zu dem Wasserbad kann in der Box 27 eine Benetzungsdüse angeordnet sein, durch die Wasser auf einen der Fäden aufgetragen wird.

Im Anschluß an die Lufttexturierung wird der Gesamtfaden horizontal aus der Texturierbox 27 herausgeführt und nach unten geführt. Der Faden läuft sodann zwischen der Eingangsgalette 5 und der Ausgangsgalette 6 einer dritten Streckzone parallel zu dem Fadenlauf der vorausgehenden Streckzonen und der Texturierzone wieder senkrecht nach oben. Von der Ausgangsgalette 6 läuft der Faden aufwärts gerichtet durch die Heizschiene 23 der Heizzone. Er kehrt am oberen Ende um und läuft wieder senkrecht nach unten durch die Heizschiene 23. Durch Ausgangsgalette 7 wird der Faden aus der Heizzone abgezogen und sodann über einen Fadenführer zu einer der Aufwickeleinrichtungen 15 geführt. Es sei erwähnt, daß der Faden durch einen Anlegfadenführer 25, der auf- und abschiebbar ist, an die Heizeinrichtung 23 angelegt werden kann.

Die Aufwickeleinrichtungen 15 bestehen aus spulenrahmen 17, zwischen denen die Spulenhülsen aufgespannt werden. Auf den Spulenhülsen werden die Gesamtfäden 14 zu Fertigspulen 16 aufgespult. Mit 18 ist der Changierfadenführer, mit 53 die Treibwalze angedeutet.

Vor Erreichen der Aufwicklung werden die Fäden noch durch eine Öleinrichtung 19 (in ein Flüssigkeitsbad teilweise eintauchende und vom Faden teilweise umschlungene Walzen) geführt.

Die Aufwickeleinrichtungen sind dicht bei dicht und mit anderer, geringerer Teilung als die Bearbeitungsstellen angeordnet. Dadurch wird unterhalb der Bearbeitungsstellen Platz gewonnen für die Anordnung einer Steuereinrichtung 28, durch die das gezeigte Feld der Bearbeitungsstellen gesteuert wird.

In der dritten Streckzone kann noch eine Vorrichtung 29 zum Aufrauhen des hergestellten Gesamtfadens 14 angeordnet sein. Dies ist für eine der Bearbeitungsstellen gezeigt. Eine derartige Vorrichtung ist in der deutschen Patentschrift 32 10 784 beschrieben.

Mit der Lufttexturiermaschine wird also ein Verfahren ausgeübt, wie es z.B. in der DE-OS 29 34 325 dargestellt ist. Dabei werden allerdings die beiden zu fachenden Fäden vor dem Fachen und dem Einlaufen in die Texturierzone noch verstreckt.

Wie die Fig. 1 und 2 zeigen, ergibt sich auf der Frontplatte 9 der Maschine eine einfache und übersichtliche Anordnung der einzelnen Funktionsteile, insbesondere der Galetten. Es ist ersichtlich, daß die Galetten 1, 3 und 6 der ersten bis dritten Streckzone auf einem oberen Schenkel und die Galetten 2, 4, 5 der ersten bis dritten Streckzone auf einem unteren Schenkel eines liegenden V angeordnet sind. Die Funktionsteile der Streck- und Texturierzonen, also insbesondere Heizeinrichtung 21, Streckstift 22, Texturierbox 27 mit Texturierdüse 20 sowie eventuell Rauheinrichtung 29 liegen in der von den Schenkeln des V umschriebenen Fläche. Die einzelnen Zonen einer Bearbeitungsstelle, also erste und zweite Streckzone, Texturierzone und dritte Streckzone, liegen senkrecht und parallel nebeneinander, so daß sich ein mehrfach gefalteter Fadenlauf ergibt.

Die Teile gleicher Funktion benachbarter Bearbeitungsstellen, also z.B. sämtliche Eingangsgaletten 1 und sämtliche Ausgangsgaletten 2 der gezeigten vier Bearbeitungsstellen liegen auf jeweils einer Horizontalen.

Durch diese Anordnung ergibt sich auf der Maschinenfront eine sehr übersichtliche, klare Gliederung der Bearbeitungsstellen und Anordnung der einzelnen Funktionsteile der einzelnen Bearbeitungsstellen, so daß das Einfädeln der Maschine hier unproblematisch ist, obwohl zwei Fäden an jeder Stelle verarbeitet und gefacht werden.

Darüber hinaus ergibt sich aber auch ein sehr einfacher Antrieb, wie sich vor allem anhand von Fig. 3 erklären läßt.

Fig. 3 zeigt die Rückseite der Frontplatte 9. Es sind lediglich die Wirtel der auf der Vorderseite der Frontplatte sichtbaren Galetten angeordnet. Die Galetten sind also in der Maschinenfrontplatte gelagert und kragen auf der Vorderseite mit ihrem Galettenkörper und auf der Rückseite mit ihrem Wirtel, d.h. eine Antriebsrolle, aus. Dabei sind die Wirtel wie folgt zugeordnet:
Wirtel 41 der Eingangsgalette 1 der ersten Streckzone
Wirtel 42 der Ausgangsgalette 2 der ersten Streckzone
Wirtel 43 der Eingangsgalette 3 der zweiten Streckzone
Wirtel 44 der Ausgangsgalette 4 der zweiten Streckzone
Wirtel 45 der Eingangsgalette 5 der dritten Streckzone
Wirtel 46 der Ausgangsgalette 6 der dritten Streckzone
Wirtel 47 der Ausgangsgalette 7 der Heizzone.

Es liegen auch die Wirtel einer Bearbeitungsstelle auf den Schenkeln eines V. Überdies liegen die funktionsgleichen Wirtel benachbarter Bearbeitungsstellen auf jeweils einer Horizontalen. Dies gibt die Möglichkeit, jeweils paarweise die benachbarten Wirtel funktionsgleicher Galette durch einen Treibriemen, vorzugsweise Zahnriemen miteinander zu verbinden. Dadurch wird von einem Wirtel aus jeweils der nächste angetrieben. Zum Antrieb der Serie von funktionsgleichen Wirteln dient ein Leitwirtel, der hier jeweils mit dem Buchstaben L bezeichnet ist. Dabei sind die Wirtel der jeweiligen Eingangs- und Ausgangsgaletten einer Streckzone jeweils wiederum durch Zahnriemen miteinander verbunden. Unterschiedliche Streckverhältnisse können dadurch eingestellt werden, daß Wirtel unterschiedlicher Größe bereitgehalten und je nach gewünschtem Streckverhältnis eingesetzt werden. Der Antrieb der einzelnen Streckzonen geschieht durch die Antriebsmotoren 31 bis 33, die jeweils einen der Wirtel antreiben. Diese drei Motoren können durch einen ersetzt werden, wobei dann mit einem Zahnriemen die drei Drehzahlgruppen über Wechselräder gekoppelt sind.

Zum Antrieb der Galette der ersten Streckzone dient der Antriebsmotor 31, der auf einen der Wirtel 42 einer Ausgangsgalette der ersten Streckzone abtreibt. Durch den Transmissionriemen 34, der die Eingangsgaletten 1 antriebsmäßig mit den Ausgangsgaletten 2 verbindet, wird in Verbindung mit den Wirtelgrößen das Streckverhältnis der ersten Streckzone eingestellt. Der Antriebsmotor 32 dient zum Antrieb der Wirtel der Eingangsgaletten 3 und Ausgangsgaletten 4 der zweiten Streckzone. Hierzu ist der Antriebsmotor 32 mittels Treibriemen mit einem Wirtel 44 der Ausgangsgaletten 4 der zweiten Streckzone verbunden. Die Eingangsgaletten 3 der zweiten Streckzone werden durch Transmissionsriemen 35 angetrieben.

Antriebsmotor 33 dient zum Antrieb der dritten Streckzone. Er ist durch Antriebsriemen mit einem der Wirtel 45 der Eingangsgalette der dritten Streckzone verbunden. Die Ausgangsgaletten 46 werden durch Transmissionsriemen 36 angetrieben.

Die Ausgangsgaletten 7 der Heizzone mit den Wirteln 47 werden durch Transmissionsriemen 37 bei gleichzeitiger Umkehr der Drehrichtung mit vorgegebenem Übersetzungsverhältnis durch Auswahl geeigneter Wirtelgrößen von einer der Wirtel angetrieben. Die Transmissionsriemen 34, 35, 36, 37 werden durch Spannrollen 38, 39, 40, 48, 49 gespannt.

Fig. 3 zeigt schematisch auch den Antrieb der Aufwicklung. Hier dient Antriebsmotor 51 zum Antrieb der Treibwalzen 53, auf denen die Spulen 16 in Umfangskontakt aufliegen. Antriebsmotor 52 dient zum Antrieb der Changiereinrichtungen, von denen die Nutwalzen 54 zum Hin- und Herführen des Changierfadenführers 18 gezeigt sind.

Durch die Anordnung der Wirtel gelingt es, wie Fig. 3 zeigt, viele Maschinenteile sehr übersichtlich sowie technisch einfach antriebsmäßig miteinander zu verbinden. Dadurch, daß für die Galetten einer Streckzone jeweils nur ein Motor vorgesehen ist, können die Geschwindigkeiten der Streckzonen unabhängig voneinander eingestellt werden. Die Geschwindigkeitsverhältnisse werden durch die Transmissionsriemen 34, 35, 36, 37 in Verbindung mit den Wirtelgrößen einfach eingestellt und übersichtlich dargestellt. Durch Einstellung der Geschwindigkeiten und Geschwindigkeitsverhältnisse einer Bearbeitungsstelle sind gleichzeitig auch die entsprechenden Einstellungen für sämtliche anderen Bearbeitungsstellen vorgenommen. Die Antriebsmotoren sind unabhängig voneinander drehzahlsteuerbar, z.B. durch Vorgabe der Antriebsfrequenz. Untereinander haben die Antriebsmotoren ein festes Drehzahlverhältnis.

### BEZUGSZEICHENAUFSTELLUNG

- 1: Eingangsgalette, (erste Streckzone)
- 2: Ausgangsgalette, (erste Streckzone)
- 3: Eingangsgalette, (zweite Streckzone)
- 4: Ausgangsgalette, (zweite Streckzone)
- 5: Eingangsgalette, (dritte Streckzone)
- 6: Ausgangsgalette, (dritte Streckzone)
- 7: Ausgangsgalette, (Heizzone)
- 8: Maschinengestell
- 9: Maschinenfrontplatte
- 10: Kernfaden
- 11: Effektfaden
- 12: Vorlagespule
- 13: Gatter
- 14: Gesamtfaden
- 15: Aufwicklung
- 16: Fertigspule
- 17: Spulenrahmen
- 18: Changierfadenführer
- 19: Ölung
- 20: Texturierdüse
- 21: Heizeinrichtung, (erste Streckzone)
- 22: Heizeinrichtung, (zweite Streckzone), Streckstift
- 23: Heizschiene für Heizzone
- 24: Streckstift
- 25: Anlegarm
- 26: Fadenschneider
- 27: Texturierbox, Wasserbox
- 28: Steuereinrichtung
- 29: Rauheinrichtung
- 30:
- 31: Antriebsmotor, (erste Streckzone)
- 32: Antriebsmotor, (zweite Streckzone)
- 33: Antriebsmotor, (dritte Streckzone)
- 34: Transmissionsriemen, (erste Streckzone)
- 35: Transmissionsriemen, (zweite Streckzone)
- 36: Transmissionsriemen, (dritte Streckzone)
- 37: Transmissionsriemen, (Heizzone)
- 38: Spannrolle
- 39: Spannrolle
- 40: Spannrolle
- 41: Wirtel, (Eingangsgalette, erste Streckzone)
- 42: Wirtel, (Ausgangsgalette, erste Streckzone)
- 43: Wirtel, (Eingangsgalette, zweite Streckzone)
- 44: Wirtel, (Ausgangsgalette, zweite Streckzone)
- 45: Wirtel, (Eingangsgalette, dritte Streckzone)
- 46: Wirtel, (Ausgangsgalette, dritte Streckzone)
- 47: Wirtel, (Ausgangsgalette, Heizzone)
- 48: Spannrolle
- 49: Spannrolle
- 50:
- 51: Antriebsmotor für Treibwalzen
- 52: Antriebsmotor für Changierung
- 53: Treibwalzen
- 54: Nutwalze, Kehrgewindewalze

## Patentansprüche

1. Lufttexturiermaschine
für eine Mehrzahl synthetischer Fäden (10,11), bei der eine Bearbeitungsstelle jeweils eine erste Streckzone zum Verstrecken eines Kernfadens (10) und eine zweite Streckzone zum Verstrecken eines Effektfadens (11) sowie eine Texturierzone mit einer Texturierdüse (20) aufweist, wobei jede Streckzone eine Eingangs- (1;3) und eine Ausgangsgalette (2;4) besitzt, die jeweils auf der Vorderseite einer senkrechten Maschinenfrontplatte (9) liegend, in dieser auskragend gelagert und auf der Rückseite der Maschinenfrontplatte (9) angetrieben sind,
dadurch gekennzeichnet, daß
die Galetten (1-7) mit gleicher Funktion für benachbarte Bearbeitungsstellen der Texturiermaschine im wesentlichen auf jeweils einer Horizontalen in der gemeinsamen Maschinenfrontplatte (9) für die Bearbeitungsstellen angeordnet sind.

2. Lufttexturiermaschine nach Anspruch 1,
dadurch gekennzeichnet, daß
sämtliche Galetten (1, 3, 6; 2, 4, 5) einer Bearbeitungsstelle auf den Schenkeln eines liegenden V angeordnet sind.

3. Luftexturiermaschine nach Anspruch 1 oder 2,
dadurch gekennzeichnet, daß
die erste Streckzone zum Verstrecken des Kernfadens (10) und die zweite Streckzone zum Verstrecken des Effektfadens (11) sowie die Texturierzone im wesentlichen auf gleicher Höhe parallel nebeneinander liegen.

4. Lufttexturiermaschine nach Anspruch 3,
dadurch gekennzeichnet, daß
jeder Texturierzone eine Streckzone zum mechanischen Stabilisieren des texturierten Gesamtfadens (14) folgt, die im wesentlichen auf gleicher Höhe parallel neben den ersten beiden Streckzonen und der Texturierzone angeordnet ist.

5. Lufttexturiermaschine nach Anspruch 1 oder 2,
dadurch gekennzeichnet, daß
sämtliche Galetten (1-7) durch Zahnriemen (34-37) und Wirtel (41-47) auf der Rückseite der Maschinenfrontplatte (9) angetrieben sind.

6. Lufttexturiermaschine nach Anspruch 5,
dadurch gekennzeichnet, daß
bei allen Bearbeitungsstellen die Galetten (1-7) mit gleicher Funktion derart angetrieben sind, daß der Wirtel (41-47) einer dieser Galetten (1-7) durch Zahnriemen mit dem Antrieb (31-33) und sämtliche Wirtel (41-47) dieser Galetten durch Zahnriemen (34-37...) miteinander, vorzugsweise paarweise durch Zahnriemen miteinander verbunden sind.

7. Lufttexturiermaschine nach einem der vorangegangenen Ansprüche 2 bis 4,
dadurch gekennzeichnet, daß
die Texturierdüse (20) und die Funktionseinrichtungen (21-24) der Streckzonen auf der von den Schenkeln des liegenden V umschriebenen Fläche liegen.

8. Lufttexturiermaschine nach den Ansprüchen 3 bis 6,
dadurch gekennzeichnet, daß
die Wirtel (41-46) der Galetten (1-6), die der jeweils ersten und zweiten und dritten Streckzone zugeordnet sind, an einer der Bearbeitungsstellen getrieblich, vorzugsweise durch Zahnriemen (34-36) miteinander verbunden sind.

9. Lufttexturiermaschine nach einem der vorangegangenen Ansprüche,
dadurch gekennzeichnet, daß
über der Streckzone, welche der Texturierdüse (20), nachgeordnet ist, eine Heizschiene (23) mit doppelter Führung liegt, über die der Faden (14) aufwärts und abwärts geleitet und von einer unterhalb der Heizschiene (23) gelegenen Abzugsgalette (7) abgezogen wird,
wobei die der Heizzone (23) zugeordneten Abzugsgaletten (7) der mehreren Bearbeitungsstellen auf einer Horizontalen liegen, ihre Wirtel (47) untereinander paarweise durch jeweils einen Zahnriemen verbunden und durch einen Antrieb angetrieben und im Anschluß an den oberen Schenkel eines liegenden V angeordnet sind, auf dessen Schenkeln die Galetten (1,3,6) der benachbarten Bearbeitungsstelle angeordnet sind.

10. Lufttexturiermaschine nach einem der vorangegangenen Ansprüche,
dadurch gekennzeichnet, daß
die Aufwicklungen (15) einer Gruppe von Bearbeitungsstellen eine geringere Teilung als die Bearbeitungsstellen besitzen und dicht an dicht nebeneinander angeordnet sind,
und daß neben den Aufwicklungen (15) weitere Funktionsteile (28), die der Gruppe von Bearbeitungsstellen zugeordnet sind, angeordnet sind.

## Claims

1. An air jet texturing machine for a plurality of synthetic threads (10, 11), in which a processing point has, in each case, a first stretching zone for stretching a core thread (10) and a second stretching zone for stretching a fancy thread (11), as well as a texturing zone with a texturing jet (20), wherein each stretching zone has an input galette (1; 3) and an output galette (2; 4), each of which is mounted horizontally on the front of a vertical machine front panel (9), projecting therein, and is driven at the back of the machine front panel (9), characterised in that the galettes (1-7) with the same function for adjacent processing points of the texturing machine are, in each case, arranged substantially in a horizontal line in the common machine front panel (9) for the processing points.

2. An air jet texturing machine according to claim 1, characterised in that all the galettes (1, 3, 6; 2, 4, 5) of a processing point are arranged on the legs of a horizontal V.

3. An air jet texturing machine according to claim 1 or 2, characterised in that the first stretching zone for stretching the core thread (10) and the second stretching zone for stretching the fancy thread (11), as well as the texturing zone, lie in parallel, next to one another, at substantially the same height.

4. An air jet texturing machine according to claim 3, characterised in that each texturing zone follows a stretching zone for the mechanical stabilisation of the textured complete thread (14), which is arranged at substantially the same height, in parallel, next to the first two stretching zones and the texturing zone.

5. An air jet texturing machine according to claim 1 or 2, characterised in that all the galettes (1 - 7) are driven at the back of the machine front panel (9) by toothed belts (34 - 37) and whorls (41 - 47).

6. An air jet texturing machine according to claim 5, characterised in that, at all the processing points, the galettes (1 - 7) with the same function are driven in such a manner that the whorls (41 - 47) of one of said galettes (1 - 7) are connected to the drive (31 - 33) by toothed belts and all the whorls (41 - 47) of said galettes are connected to one another, preferentially to one another in pairs, by toothed belts.

7. An air jet texturing machine according to one of the preceding claims 2 to 4, characterized in that the texturing jet (20) and the functional devices (21 - 24) of the stretching zones lie on the surface defined by the legs of the horizontal V.

8. An air jet texturing machine according to one of claims 3 to 6, characterized in that the whorls (41 - 46) of the galettes (1 - 6), which are allocated to the first and second and third stretching zones, are connected to one another at one of the processing points, in a driven manner, preferentially by toothed belts (34 - 36).

9. An air jet texturing machine according to one of the preceding claims, characterized in that, over the stretching zone which is arranged downstream of the texturing jet (20), lies a heating bar (23) with double guide, via which the thread (14) is guided upwards and downwards and is drawn off by a drawing-off galette (7) placed underneath the heating bar (23), wherein the drawing-off galettes (7) of the several processing points, allocated to the heating zone (23), lie in a horizontal line, their whorls (47) are connected to one another in pairs by a toothed belt in each case and are driven by a drive and are arranged in connection with the upper leg of a horizontal V, on the legs of which are arranged the galettes (1, 3, 6) of the adjacent processing points.

10. An air jet texturing machine according to one of the preceding claims, characterised in that the windings (15) of a group of processing points have a lower distribution than the processing points and are arranged closely together, next to one another and that, in addition to the windings (15), further functional components (28) are arranged, said further functional components (28) being allocated to the group of processing points.

## Revendications

1. Machine à texturer par jet d'air pour une pluralité de fils (10, 11) synthétiques, dans laquelle un poste de travail présente une première zone d'étirage pour l'étirage d'un fil de coeur (10) et une deuxième zone d'étirage pour l'étirage d'un fil d'effet (11) ainsi qu'une zone de texturation avec une buse de texturation (20), chaque zone d'étirage comprenant une galette d'entrée (1; 3) et une galette de sortie (2; 4) qui toutes deux sont montées en saillie sur la face antérieure d'une plaque avant (9) verticale de la machine et sont entraînés côté face arrière de la plaque avant (9), caractérisée par le fait que les galettes (1-7) ayant la même fonction appartenant à des postes de travail voisins de la machine à texturer sont situées essentiellement sur une droite horizontale sur la plaque avant (9) commune aux postes de travail (9).

2. Machine à texturer par jet d'air selon la revendication 1, caractérisée par le fait que toutes les galettes (1, 3, 6; 2, 4, 5) d'un poste de travail sont disposées sur les branches d'un V couché.

3. Machine à texturer par jet d'air selon la revendication 1 ou 2, caractérisée par le fait que la première zone d'étirage pour l'étirage du fil de coeur (10) et la deuxième zone d'étirage pour l'étirage du fil d'effet (11) ainsi que la zone de texturation sont disposées parallèlement les unes à côté des autres, sensiblement à la même hauteur.

4. Machine à texturer par jet d'air selon la revendication 3, caractérisée par le fait qu'à chaque zone de texturation fait suite une zone d'étirage pour stabiliser mécaniquement le fil complet (14), laquelle zone d'étirage est située à côté des deux premières zones d'étirage et de la zone de texturation, parallèlement et sensiblement à la même hauteur que celles-ci.

5. Machine à texturer par jet d'air selon la revendication 1 ou 2, caractérisée par le fait que toutes les galettes (1-7) sont entraînées par des courroies crantées (34-37) et des poulies (41-47) côté face arrière de la plaque avant (9) de la machine.

6. Machine à texturer par jet d'air selon la revendication 5, caractérisée par le fait que dans tous les postes de travail, les galettes (1-7) ayant même fonction sont entraînées de manière telle que la poulie (41-47) de l'une desdites galettes (1-7) est liée par courroie crantée à l'entraînement (31-33) et toutes les poulies (41-47) desdites galettes sont reliées entre elles, de préférence par paires, par des courroies crantées (34-37 ...).

7. Machine à texturer par jet d'air selon l'une des revendications 2 à 4 précédentes, caractérisée par le fait que la buse de texturation (20) et les dispositifs fonctionnels (21-24) des zones d'étirage sont situés sur la surface délimitée par les branches du V couché.

8. Machine à texturer par jet d'air selon les revendications 3 à 6, caractérisée par le fait que les poulies (41-46) des galettes (1-6) associées respectivement à la première, deuxième et troisième zone d'étirage d'un poste de travail sont reliées entre elles de préférence par des courroies crantées (34-36).

9. Machine à texturer par jet d'air selon l'une des revendications précédentes, caractérisée par le fait qu'au dessus de la zone d'étirage qui fait suite à la buse de texturation (20) se trouve une règle de chauffage (23) à double glissière sur laquelle le fil (14) circule vers le haut puis vers le bas et est tiré par une galette de tirage (7) située sous là règle de chauffage (23), les galettes de traction (7) associées à la zone de chauffage (23) de la pluralité de postes de travail étant situées sur une ligne horizontale, les poulies (47) étant reliées entre elles par paires par une courroie crantée chaque fois, entraînées par un entraînement et disposées dans le prolongement de la branche supérieure d'un V couché dont les branches portent les galettes (1, 3, 6) des postes de travail voisins.

10. Machine à texturer par jet d'air selon l'une des revendications précédentes, caractérisée par le fait que les enroulements (15) d'un groupe de postes de travail ont un pas plus réduit que les postes de travail et sont disposés les uns contre les autres et par le fait qu'à côté des enroulements (15) sont disposés éléments fonctionnels (28) qui sont associés au groupe de postes de travail.
